# FASCICULE DE BREVET EUROPEEN

(11) **EP 0 420 725 B1**
(45) Date de publication et mention de la délivrance du brevet: **24.11.1993**
(21) Numéro de dépôt: 90402594.7
(22) Date de dépôt: 20.09.1990
(51) Int. Cl.: F25B 11/02, F25B 9/10, F25J 1/00, F25J 3/04

(54) **Procédé de production frigorifique, cycle frigorifique correspondant et leur application à la distillation d'air**
Kühlverfahren, der angewandte Kühlkreislauf und seine Anwendung in der Lufttrennung
Refrigeration production process, the refrigeration cycle used and application in the distillation of air

(30) Priorité: 25.09.1989 FR 8912517
(43) Date de publication de la demande: 03.04.1991
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Guilleminot, Odile, F-77150 Lesigny (FR)
(74) Mandataire: Le Moenner, Gabriel

(56) Documents cités:
- EP-A- 0 316 768
- DE-A- 3 429 420
- FR-A- 2 026 570
- US-A- 4 522 636

## Description

La présente invention est relative à la production frigorifique. Elle s'applique en particulier à la liquéfaction des gaz de l'air et aux installations de distillation d'air, et elle concerne en premier lieu un procédé de production frigorifique par détente d'un fluide sous pression à une première température dans une première turbine dite turbine haute pression, puis détente d'une partie du fluide issu de cette turbine haute pression dans une seconde turbine dite turbine basse pression. Un tel procédé est décrit p.ex. dans le document US-A-4522636.

Dans les procédés connus de ce type, la turbine haute pression est la turbine "chaude", c'est-à-dire que sa température d'admission est supérieure à celle de la turbine basse pression. Un tel agencement présente certains inconvénients :
- le fait de limiter à la température d'admission de la turbine chaude le refroidissement de la totalité du fluide entrant est défavorable à l'échange thermique ;
- la turbine "froide" traite un débit de fluide réduit, alors qu'elle produit encore moins de froid par unité de débit de fluide et que c'est dans la zone froide que la quantité de froid la plus importante est nécessaire lorsqu'il s'agit de liquéfier un gaz de plus, c'est également dans cette zone froide que les pertes thermiques sont les plus importantes.

L'invention a pour but de fournir un procédé permettant d'améliorer les relations d'échange thermique et de mieux adapter la production frigorifique aux besoins.

A cet effet, l'invention a pour objet un procédé du type précité, caractérisé en ce que la partie du fluide issu de la turbine haute pression est réchauffée à une seconde température supérieure à la première température avant son admission dans la turbine basse pression.

Un autre objet de l'invention est un cycle frigorifique destiné à la mise en oeuvre d'un tel procédé. Ce cycle frigorifique, du type comprenant un circuit de circulation d'un fluide de cycle, un compresseur de cycle, une première turbine dite turbine haute pression, et une seconde turbine dite turbine basse pression, le circuit comprenant des moyens pour faire passer au moins une partie du fluide de cycle comprimé par le compresseur, après refroidissement jusqu'à une première température dans la turbine haute pression, et des moyens pour faire passer au moins une partie du fluide sortant de cette turbine dans la turbine basse pression, est caractérisé en ce qu'il comporte des moyens pour réchauffer ladite partie sortant de la turbine haute pression à une deuxième température supérieure à la première température avant son admission dans la turbine basse pression.

Dans ses applications à la distillation d'air, l'invention a également pour objet :
- un procédé de distillation d'air, du type dans lequel de l'air comprimé est refroidi et détendu à une moyenne pression dans une première turbine dite turbine haute pression, et une partie de l'air ainsi détendu est envoyée dans une double colonne de distillation tandis que le reste de l'air ainsi détendu est de nouveau détendu jusqu'au voisinage de la pression atmosphérique dans une seconde turbine dite turbine basse pression, caractérisée en ce que ledit reste de l'air issu de la turbine haute pression est réchauffé à une seconde température supérieure à la première température avant son admission dans la turbine basse pression ; et
- une installation de distillation d'air, du type comprenant une double colonne de distillation d'air et un cycle frigorifique, caractérisée en ce que le cycle frigorifique est tel que défini ci-dessus, le fluide de cycle étant l'air à séparer, l'installation comprenant des moyens pour refroidir une partie de l'air entrant jusqu'au voisinage de son point de rosée, le détendre dans une vanne de détente et l'envoyer à la double colonne, et des moyens pour envoyer à cette double colonne une partie de l'air issu de la turbine haute pression.

Le document EP-A-0.316.768 décrit un procédé de production frigorifique pour la distillation d'air dans lequel un fluide de travail, comprimé à moyenne pression par un compresseur principal, une partie du fluide à moyenne pression est détendue dans une première turbine, une autre partie du fluide à moyenne pression est surpressée par deux compresseurs en série et détendue dans une turbine haute pression, les deux turbines servant à l'actionnement des compresseurs de la ligne de surpression à double étage, le fluide en sortie de la turbine basse pression et une partie du fluide détendue en sortie de la turbine haute pression étant recyclés vers le compresseur principal.

Des exemples de mise en oeuvre de l'invention vont maintenant être décrits en regard des dessins annexés, sur lesquels :
- la Fig. 1 est une vue schématique d'une installation de distillation d'air conforme à l'invention ;
- la Fig. 2 est un diagramme d'échange thermique correspondant à cette installation ; et
- la Fig. 3 est une vue schématique d'un cycle de liquéfaction conforme à l'invention.

L'installation de distillation d'air représentée à la Fig. 1 est destinée à produire de l'oxygène et de l'azote sous forme liquide. Elle comprend une double colonne de distillation 1 comprenant elle-même une colonne moyenne pression 2 fonctionnant vers 6 bars absolus, surmontée d'une colonne basse pression 3 fonctionnant un peu au-dessus de la pression atmosphérique. Le gaz de tête (azote) de la colonne 2 est en relation d'échange thermique indirect avec le liquide de cuve (oxygène) de la colonne 3 au moyen d'un vaporiseur-condenseur 4.

L'installation comprend également une ligne d'échange thermique 5 à circulation à contre-courant des fluides mis en relation d'échange thermique, et deux ensembles turbine-booster 6 et 7. L'ensemble 6 comprend un booster ou surpresseur 8 et une turbine basse pression "chaude" 9 montée sur le même arbre 10, et l'ensemble 7 comprend un booster ou surpresseur 11 et une turbine hauts pression froide 12 montée sur le même arbre 13. Les deux boosters 8 et 11 sont montés en série.

L'air à séparer, comprimé vers 20 bars et épuré en eau et en CO₂, est surpressé vers 30 bars par l'ensemble du premier booster 8 et du deuxième booster 11, puis est refroidi jusqu'à une température T1, par exemple de l'ordre de - 125°C, dans des passages 14 de la ligne d'échange 5. Une partie, par exemple environ le quart, de cet air poursuit son refroidissement jusqu'au bout froid de la ligne d'échange, dans les mêmes passages 14, d'où il ressort liquéfié, puis, via une conduite 15, est détendu à 6 bars dans une vanne de détente 16 et est injecté dans le bas de la colonne 2. En variante, tout ou partie de ce liquide peut être détendu à la basse pression et injecté dans la colonne 3. Le reste de l'air à 30 bars est sorti de la ligne d'échange 5 par une conduite 17 et détendu à 6 bars dans la turbine 12, d'où il ressort au voisinage de son point de rosée.

Une partie de l'air issu de la turbine 12, correspondant par exemple à la moitié environ du débit d'air initial, est envoyé en cuve de la colonne 2, via une conduite 18, et le reste est réchauffé dans des passages 19 de la ligne d'échange, du bout froid de celle-ci à une températures T2 nettement supérieure à T1. Cette température T2 peut par exemple être comprise entre la température ambiante et - 30°C environ.

L'air ainsi réchauffé est sorti de la ligne d'échange via une conduite 20 et détendu jusqu'au voisinage de la pression atmosphérique dans la turbine 9, d'où il sort à une température voisine de T1. Il est alors réintroduit dans la ligne d'échange via une conduite 21, réchauffé jusqu'à la température ambiante dans des passages 22 et évacué de l'installation, après avoir éventuellement servi à la régénération de l'adsorbant utilisé pour l'épuration de l'air entrant et/ou à refroidir l'air sortant du compresseur principal (non représenté) de l'installation.

En variante, comme représenté en trait mixte à la Fig. 1, tout ou partie de l'air issu de la turbine 9 peut être refroidi jusqu'au bout froid de la ligne d'échange dans des passages 23 puis insufflé dans la colonne basse pression 3, ou encore être mélangé à l'azote impur, constituant le résiduaire de la double colonne, en cours de réchauffement dans des passages 24 de la ligne d'échange.

Le reste de l'installation est classique : le liquide riche LR (air enrichi en oxygène) recueilli en cuve de la colonne 2 est envoyé dans la colonne 3, après sous-refroidissement dans un sous-refroidisseur 25 par vaporisation d'oxygène liquide soutiré de la cuve de la colonne 3, filtré en 25A et renvoyé dans la colonne 3, puis détendu dans une vanne de détente 26, et du liquide pauvre LP constitué essentiellement d'azote, soutiré à la partie supérieure de la colonne 2, est également envoyé dans la colonne 3 après sous-refroidissement dans un sous-refroidisseur 27 puis détendu dans une vanne de détente 28. L'installation produit d'une part de l'azote liquide, prélevé en tête de la colonne 2 via une conduite 29, sous-refroidi dans le sous-refroidisseur 27, détendu au voisinage de la pression atmosphérique dans une vanne de détente 30 et stocké dans un réservoir 31, et d'autre part de l'oxygène liquide, prélevé en cuve de la colonne 3 via une conduite 32 et sous-refroidi dans le sous-refroidisseur 27. Ce dernier est refroidi par l'azote impur soutiré en tête de la colonne 3 via une conduite 33 et envoyé ensuite dans les passages 24 de la ligne d'échange. L'azote gazeux formé dans le réservoir 31 est renvoyé dans la conduite 33 via une conduite 34.

Grâce à la disposition des deux turbines décrite plus haut, la totalité de l'air surpressé est refroidie jusqu'à la température d'admission de la turbine froide, soit jusqu'à - 125°C dans cet exemple. Par rapport à la disposition inverse classique des deux turbines, ceci accroît l'apport frigorifique de l'air sous pression par effet Joule - Thompson dans la zone de température qui s'étend de l'admission de la turbine chaude à celle de la turbine froide.

Par ailleurs, en considérant la Fig. 2, où on a porté en abscisses la température en degrés C et en ordonnées l'enthalpie H, la courbe inférieure C1 représente la variation d'enthalpie de l'air en cours de refroidissement et de liquéfaction, et la courbe supérieure C2 représente la variation d'enthalpie des gaz en cours de réchauffement. On voit que :
- la turbine froide 12 traite un fort débit d'air avec des températures d'admission et d'échappement qui encadrent la zone de liquéfaction de l'air 35, c'est-à-dire qu'elle produit beaucoup de froid malgré son fonctionnement à basse température, et de plus elle produit ce froid dans la zone de température où, précisément, beaucoup de froid est nécessaire pour liquéfier l'air et où, par ailleurs, les pertes thermiques sont maximales ; et
- la turbine chaude 9 traite un faible débit d'air et peut recouvrir, en assurant une détente de 6 bars à 1 bar, l'essentiel de la zone de température située au-dessus de la précédente et dans laquelle le refroidissement est assuré par les turbines ;

ainsi, la turbine 9 produit peu de froid dans une zone de température étendue où, précisément, peu de froid est nécessaire, les produits en relation d'échange thermique étant gazeux, et où, par ailleurs, les pertes thermiques sont faibles.

Il résulte des considérations ci-dessus que l'installation de la Fig. 1 conduit à une énergie spécifique de liquéfaction réduite. On remarque également que l'air à moyenne pression véhiculé par la conduite 18 peut sans inconvénient se trouver au voisinage de son point de rosée, ce qui est favorable à la distillation dans la double colonne.

L'avantage concernant l'énergie spécifique de liquéfaction se retrouve dans le cycle de liquéfaction d'azote représenté à la Fig. 3. Sur cette figure, les éléments correspondant à la Fig. 1 portent les mêmes références, affectées du suffixe A. On retrouve ainsi une ligne d'échange thermique 5A, un premier surpresseur 8A couplé à une turbine chaude basse pression 9A, et un second surpresseur 11A couplé à une turbine froide haute pression 12A, et le cycle comprend en outre deux compresseurs de cycle 36 (1 bar à 6 bars) et 37 (6 bars à 30 bars) disposés en série.

L'azote de cycle refoulé par le compresseur 37 est surpressé à 50 bars par l'ensemble des surpresseurs 8A et 11A et introduit dans des passages 14A de la ligne d'échange. Une partie de cet azote poursuit son refroidissement jusqu'au bout froid de la ligne d'échange, est détendue à la moyenne pression (6 bars) dans une vanne de détente 16A et séparée en deux phases liquide et vapeur dans un pot séparateur 38. La phase vapeur est réchauffée jusqu'à la température ambiante dans des passages 19A de la ligne d'échange, et la phase liquide est sous-refroidie dans un sous-refroidisseur 39. Une partie de ce liquide sous-refroidi est détendue à 1 bar environ dans une vanne de détente 40, vaporisée dans le sous-refroidisseur 39 à contre-courant du liquide, puis réchauffée jusqu'à la température ambiante dans des passages 24A de la ligne d'échange. Le reste du liquide sous-refroidi constitue la production d'azote liquide, soutirée via une conduite 41.

La partie non liquéfiée de l'azote haute pression est sortie de la ligne d'échange à une température T1, via une conduite 17A, détendue à la moyenne pression dans la turbine 12A et injectée dans le séparateur 38. Une partie du débit véhiculé par les passages 19A est sortie de la ligne d'échange, via une conduite 20A, à une température T2 nettement supérieure à T1, détendue à 1 bar environ dans la turbine 9A et injectée dans les passages 24A, via une conduite 21A, à une température voisine de T1. Des conduites 42 et 43 relient respectivement la sortie des passages 19A et 24A à l'aspiration des compresseurs 37 et 36. Une conduite 44 amène à l'aspiration du compresseur 36 un débit d'azote gazeux égal au débit d'azote liquide produit par la conduite 41.

De préférence, dans un cycle frigorifique conforme à l'invention, l'ordre de grandeur de l'écart T2 - T1 est au moins égal à la moitié de la chute de température fournie par une turbine.

Il est à noter que la partie chaude de la ligne d'échange 5 ou 5A peut éventuellement être refroidie, jusqu'à environ - 40°C, par un groupe frigorifique auxiliaire à ammoniac ou à "Fréon".

## Revendications

1. Procédé de production frigorifique par détente à une moyenne pression d'un fluide sous haute pression à une première température (T1) dans une première turbine (12 ; 12A) dite turbine haute pression, puis détente à une basse pression d'une partie du fluide à moyenne pression en sortie de cette turbine haute pression dans une seconde turbine (9 ; 9A) dite turbine basse pression, caractérisé en ce que ladite partie du fluide à moyenne pression issu de la turbine haute pression (12 ; 12A) est réchauffée à une seconde température (T2) supérieure à la première température (T1) avant son admission dans la turbine basse pression (9, 9A).

2. Procédé suivant la revendication 1, destiné à la liquéfaction d'un gaz, caractérisé en ce que les températures d'admission (T1) et d'échappement de la turbine haute pression (12 12A) encadrent la zone de température (35) dans laquelle le fluide se liquéfie.

3. Procédé suivant la revendication 2, caractérisé en ce que les températures d'admission (T2) et d'échappement de la turbine basse pression (9 ; 9A) encadrent l'essentiel de la zone de température située entre la température du début du refroidissement assuré par les turbines et la température d'admission (T1) de la turbine haute pression (12 ; 12A).

4. Procédé de distillation d'air, du type dans lequel de l'air comprimé à une haute pression est refroidi et détendu à une moyenne pression dans une première turbine (12) dite turbine haute pression, une partie de l'air ainsi détendu à moyenne pression est envoyée dans une double colonne de distillation, tandis que le reste de cet air détendu à moyenne pression est de nouveau détendu jusqu'au voisinage de la pression atmosphérique dans une seconde turbine (9) dite turbine basse pression, caractérisé en ce que ledit reste de l'air à moyenne pression issu de la turbine haute pression (12 ; 12A) est réchauffé à une seconde température (T2) supérieure à la première température (T1) avant son admission dans la turbine basse pression (9, 9A).

5. Procédé suivant la revendication 4, caractérisé en ce que l'air issu de la turbine basse pression (9) est réchauffé puis évacué, éventuellement après avoir servi à refroidir l'air comprimé à séparer et/ou à régénérer un adsorbant d'épuration de cet air.

6. Procédé suivant la revendication 4, caractérisé en ce que l'air issu de la turbine basse pression (9) est au moins en partie refroidi puis insufflé (21) dans la colonne basse pression (3) de la double colonne (1).

7. Cycle frigorifique, du type comprenant un circuit de circulation d'un fluide de cycle, au moins un compresseur de cycle (36, 37), une première turbine (12 ; 12A) dite turbine haute pression, et une seconde turbine (9 ; 9A) dite turbine basse pression, le circuit comprenant des moyens pour faire passer au moins une partie du fluide de cycle comprimé à une haute pression par le compresseur, après refroidissement jusqu'à une première température (T1), dans la turbine haute pression, et un circuit (19, 20) pour acheminer au moins une partie du fluide détendu à une moyenne pression en sortie de la turbine haute pression à l'entrée de la turbine basse pression, caractérisé en ce qu'il comporte des moyens (5) coopérant avec le circuit (19) de fluide à moyenne pression pour réchauffer ladite partie de fluide à moyenne pression sortant de la turbine haute pression (12, 12A) à une deuxième température (T2) supérieure à la première température (T1) avant son admission dans la turbine basse pression (9 ; 9A).

8. Installation de distillation d'air, du type comprenant une double colonne de distillation d'air (1) et un cycle frigorifique, caractérisée en ce que le cycle frigorifique est conforme à la revendication 7, le fluide de cycle étant l'air à séparer, l'installation comprenant des moyens (5) pour refroidir une partie de l'air entrant jusqu'au voisinage de son point de rosée, le détendre dans une vanne de détente (16) et l'envoyer à la double colonne, et des moyens (18) pour envoyer à cette double colonne une partie de l'air issu de la turbine haute pression (12).

9. Installation suivant la revendication 8, caractérisée en ce qu'elle comprend des moyens (5 ; 22), pour réchauffer l'air issu de la turbine basse pression (9) puis évacuer cet air de l'installation, éventuellement après passage dans un refroidisseur de l'air comprimé entrant et/ou dans un appareil d'épuration par adsorption de cet air.

10. Installation suivant la revendication 8, caractérisée en ce qu'elle comprend des moyens (5, 23) pour refroidir l'air issu de la turbine basse pression (9) puis l'insuffler dans la colonne basse pression (3) de la double colonne.

## Patentansprüche

1. Verfahren zur Kälteerzeugung durch Entspannen eines Fluids unter hohem Druck auf einen mittleren Druck bei einer ersten Temperatur (T1) in einer ersten Turbine (12; 12A), einer sogenannten Hochdruckturbine, und anschließendes Entspannen eines Teils des aus dieser Hochdruckturbine unter mittlerem Druck kommenden Fluids in einer zweiten Turbine (9; 9A), einer sogenannten Niederdruckturbine, auf einen niedrigen Druck, dadurch gekennzeichnet, daß der aus der Hochdruckturbine (12; 12A) entnommene Teil des Fluids unter mittlerem Druck vor seinem Eintritt in die Niederdruckturbine (9, 9A) auf eine zweite Temperatur (T2) erhitzt wird, die höher als die erste Temperatur (T1) ist.

2. Verfahren nach Anspruch 1, für die Verflüssigung eines Gases, dadurch gekennzeichnet, daß die Eintritts- (T1) und Austrittstemperaturen der Hochdruckturbine (12; 12A) den Temperaturbereich (35) begrenzen, bei dem das Fluid flüssig wird.

3. Verfahren nach Anspruch 2, dadurch gekennzeichnet, daß die Eintritts- (T2) und Austrittstemperaturen der Niederdruckturbine (9; 9A) den Kernbereich der Temperatur begrenzen, die zwischen der Anfangstemperatur der durch die Turbinen erzeugten Abkühlung und der Eintrittstemperatur (T1) der Hochdruckturbine (12; 12A) liegt.

4. Verfahren zur Lufttrennung, bei dem auf einen hohen Druck komprimierte Luft in einer ersten Turbine (12), einer sogenannten Hochdruckturbine, abgekühlt und auf einen mittleren Druck entspannt wird und ein Teil der so auf einen mittleren Druck entspannten Luft in eine Doppeldestillationskolonne eingeleitet wird, während der Rest dieser auf einen mittleren Druck entspannten Luft in einer zweiten Turbine (9), einer sogenannten Niederdruckturbine, nochmals bis auf ungefähr den Atmosphärendruck entspannt wird, dadurch gekennzeichnet, daß der Rest der aus der Hochdruckturbine (12; 12A) entnommenen Luft unter mittlerem Druck vor seinem Eintritt in die Niederdruckturbine (9, 9A) auf eine zweite Temperatur (T2) erhitzt wird, die höher als die erste Temperatur (T1) ist.

5. Verfahren nach Anspruch 4, dadurch gekennzeichnet, daß die aus der Niederdruckturbine (9) entnommene Luft erhitzt und anschließend abgeblasen wird, nachdem sie wahlweise die komprimierte Luft abgekühlt sowie ein Reinigungsadsorptionsmittel dieser Luft abgetrennt und/oder regeneriert hat.

6. Verfahren nach Anspruch 4, dadurch gekennzeichnet, daß die aus der Niederdruckturbine (9) entnommene Luft zumindest teilweise abgekühlt und dann in die Niederdruckkolonne (3) der Doppelkolonne (1) eingeblasen (21) wird.

7. Kühlkreislauf mit einem Zirkulationskreis für ein zirkulierendes Fluid, mindestens einem Kreislaufkompressor (36, 37), einer auch Hochdruckturbine genannten ersten Turbine (12; 12A) und einer auch Niederdruckturbine genannten zweiten Turbine (9; 9A), wobei der Kreis eine Vorrichtung umfaßt, um mindestens einen Teil des vom Kompressor auf einen hohen Druck komprimierten zirkulierenden Fluids nach der Abkühlung auf eine erste Temperatur (T1) in die Hochdruckturbine zu transportieren, und einen Kreis (19, 20) umfaßt, um mindestens einen Teil des auf einen mittleren Druck entspannten Fluids aus der Hochdruckturbine zum Eingang der Niederdruckturbine zu fördern, dadurch gekennzeichnet, daß er eine Einrichtung (5) umfaßt, die mit dem Kreis (19) des Fluids unter mittlerem Druck zusammenwirkt, um den aus der Hochdruckturbine (12, 12A) austretenden Teil des Fluids unter mittlerem Druck vor seinem Eintritt in die Niederdruckturbine (9; 9A) auf eine zweite Temperatur (T2) aufzuheizen, die höher als die erste Temperatur (T1) ist.

8. Lufttrennungsanlage mit einer Doppelkolonne (1) für die Lufttrennung und einem Kühlkreislauf, dadurch gekennzeichnet, daß der Kühlkreislauf gemäß Anspruch 7 ausgestaltet ist, wobei das zirkulierende Fluid die zu trennende Luft ist, welche Anlage eine Einrichtung (5) umfaßt, umfaßt, um einen Teil der eingespeisten Luft bis in die Nähe ihres Taupunkts abzukühlen, sie in einem Entspannungsventil (16) zu entspannen und sie zur Doppelkolonne zu fördern, und eine Einrichtung (18) umfaßt, um einen Teil der aus der Hochdruckturbine (12) entnommenen Luft zu dieser Doppelkolonne zu fördern.

9. Anlage nach Anspruch 8, dadurch gekennzeichnet, daß sie eine Einrichtung (5; 22) umfaßt, um die aus der Niederdruckturbine (9) entnommene Luft zu erhitzen und anschließend diese Luft, wahlweise nach Durchlaufen eines Kühlers der eingespeisten komprimierten Luft und/oder eines Adsorptionsabscheiders dieser Luft, aus der Anlage abzuführen.

10. Anlage nach Anspruch 8, dadurch gekennzeichnet, daß sie eine Einrichtung (5, 23) umfaßt, um die aus der Niederdruckturbine (9) entnommene Luft abzukühlen und sie anschließend in die Niederdruckkolonne (3) der Doppelkolonne einzublasen.

## Claims

1. A process for refrigeration production by reducing to a mean pressure a fluid under high pressure at a first temperature (T1) in a first turbine (12; 12A) known as a high-pressure turbine, then reducing to a low pressure part of the mean-pressure fluid leaving this high-pressure turbine in a second turbine (9; 9A) known as a low-pressure turbine, characterised in that said part of the mean-pressure fluid leaving the high-pressure turbine (12; 12A) is heated to a second temperature (T2), higher than the first temperature (T1) before admission into the low-pressure turbine (9, 9A).

2. A process according to Claim 1, intended for the liquefaction of a gas, characterised in that the admission (T1) and escape temperatures of the high-pressure turbine (12; 12A) surround the temperature zone (35) in which the fluid liquefies.

3. A process according to Claim 2, characterised in that the admission (T2) and escape temperatures of the low-pressure turbine (9; 9A) surround the main part of the temperature zone located between the temperature at the start of refrigeration provided by the turbines and the admission temperature (T1) of the high-pressure turbine (12; 12A).

4. A process of air distillation, of the type in which air compressed at high pressure is cooled and reduced to a mean pressure in a first turbine (12) known as a high-pressure turbine, part of the air thus reduced to mean pressure is sent to a double distillation column, while the rest of this air reduced to mean pressure is further reduced to the vicinity of atmospheric pressure in a second turbine (9) known as a low-pressure turbine, characterised in that said remaining air at mean pressure leaving the high-pressure turbine (12; 12A) is reheated to a second temperature (T2) higher than the first temperature (T1) before its admission to the low-pressure turbine (9, 9A).

5. A process according to Claim 4, characterised in that the air leaving the low-pressure turbine (9) is heated then evacuated, if appropriate after having served to cool the compressed air to be separated and/or to regenerate an adsorbent for filtering this air.

6. A process according to Claim 4, characterised in that the air leaving the low-pressure turbine (9) is at least in part cooled then insufflated (21) into the low-pressure column (3) of the double column (1).

7. A refrigeration cycle, of the type comprising a circulation circuit for a cycle fluid, at least one cycle compressor (36, 37), a first turbine (12; 12A) known as a high-pressure turbine and a second turbine (9; 9A) known as a low-pressure turbine, the circuit comprising means to cause at least part of the cycle fluid compressed at a high pressure by the compressor, after cooling to a first temperature (T1), to pass to the high-pressure turbine, and a circuit (19, 20) to convey at least part of the fluid, reduced to a mean pressure when leaving the high-pressure turbine, to the inlet to the low-pressure turbine, characterised in that it comprises means (5) cooperating with the mean-pressure fluid circuit (19) in order to heat said part of the mean-pressure fluid leaving the high-pressure turbine (12, 12A) to a second temperature (T2) higher than the first temperature (T1) before its admission into the low-pressure turbine (9; 9A).

8. An air distillation installation, of the type comprising a double air distillation column (1) and a refrigeration cycle, characterised in that the refrigeration cycle is in accordance with Claim 7, the cycle fluid being the air to be separated, the installation comprising means (5) for cooling part of the incoming air to the vicinity of its dew point, for reducing its pressure in a pressure-reducing valve (16) and sending it to the double column, and means (18) for sending to this double column part of the air leaving the high-pressure turbine (12).

9. An installation according to Claim 8, characterised in that it comprises means (5; 22), for heating the air leaving the low-pressure turbine (9) then evacuating this air from the installation, if appropriate after the incoming compressed air has passed through a cooler and/or through an apparatus for filtering by adsorption.

10. An installation according to Claim 8, characterised in that it comprises means (5, 23) for cooling the air leaving the low-pressure turbine (9) then insufflating it into the low-pressure column (3) of the double column.
